# DEMANDE DE BREVET EUROPEEN

(11) **EP 0 331 221 A1**
(43) Date de publication de la demande: **06.09.1989**
(21) Numéro de dépôt: 89200291.6
(22) Date de dépôt: 08.02.1989
(51) Int. Cl.: A47G 19/14, A47G 19/12

(54) **Récipient pour liquides**

(30) Priorité: 29.02.1988 MA 21439
(71) Demandeur: Khamlichi, Mohamed Kamal, Alhoceima (MA)
(72) Inventeur: Khamlichi, Mohamed Kamal, Alhoceima (MA)
(74) Mandataire: Pirson, Jean (BE)

(57) **Abrégé**

Récipient (1) pour liquides, en particulier des boissons, délimitant un volume intérieur et comportant un bec verseur (5) et une poignée (7) pour sa manipulation. Le volume intérieur du récipient est divisé en au moins deux compartiments (2) non communiquants, chacun de ces compartiments comportant un orifice (4) pourvu de moyens d'obturation (13, 26, 29), cet orifice donnant accès au bec verseur (5).

## Description

La présente invention concerne un récipient pour liquides, en particulier des boissons, délimitant un volume intérieur et comportant un bec verseur et une poignée pour sa manipulation.

De tels récipients sont généralement connus, par exemple, sous le nom de cafetière ou de théière.

Un inconvénient des récipients connus est qu'ils sont prévus pour contenir une seule boisson, par exemple, soit du café, soit du thé. Or il arrive souvent que l'on serve différentes boissons à des personnes assises a une même table, par exemple du café à certaines personnes et du thé à d'autres. Il faut alors prévoir, pour chaque boisson à servir, un récipient particulier. Cette obligation réclame beaucoup de main-d'oeuvre, puisqu'il faut manipuler plusieurs récipients lorsqu'on sert des boissons différentes et il faut également nettoyer et entretenir ces récipients.

L'invention a pour but de remédier à l'inconvénient précité et de procurer un récipient pouvant contenir au moins deux boissons distinctes qui peuvent être servies indépendamment l'une de l'autre.

A cet effet, le récipient suivant l'invention a son volume intérieur qui est divisé en au moins deux compartiments non communiquants, chacun de ces compartiments comprenant un orifice pourvu de moyens d'obturation, cet orifice débouchant dans une chambre qui communique avec le bec verseur. La division en compartiments du volume intérieur permet de contenir dans chacun de ces compartiments une boisson particulière. Lorsqu'on sert alors une des boissons présentes dans le récipient, on ouvre l'orifice du compartiment dans lequel se trouve la boisson à servir tout en obturant l'autre compartiment. Pour servir l'autre boisson, il suffit alors de libérer l'autre compartiment et d'obturer celui dans lequel se trouve la boisson qui vient d'être servie. Ainsi, il n'est plus nécessaire, d'une part, d'utiliser plusieurs récipients et, d'autre part de nettoyer et d'entretenir plusieurs récipients.

Suivant une forme de réalisation préférée du récipient suivant l'invention, les moyens d'obturation comprennent une manette de commande disposée à proximité de la poignée du récipient. Ainsi, les moyens d'obturation peuvent être actionnés de la même main que celle qui supporte le récipient.

Avantageusement, la manette de commande est pourvue d'un ressort de rappel agencé pour fermer automatiquement l'orifice concerné lorsqu'un effort n'est pas exercé sur ladite manette. Ainsi l'orifice se referme automatiquement après usage et l'on évite les risques d'erreurs.

Suivant une autre forme de réalisation avantageuse du récipient suivant l'invention, les moyens d'obturation comportent, pour chaque compartiment, un organe de fermeture en forme de spatule, ces organes etant associés à la manette susdite afin d'être commandés alternativement par cette dernière. La fermeture à l'aide d'une spatule peut être choisie lorsqu'on souhaite une solution aisée à réaliser, sur le plan de la mécanique.

Suivant un mode de réalisation particulièrement avantageux du récipient suivant l'invention, la chambre communiquant avec le bec verseur est cylindrique, au moins un piston étant agencé dans cette chambre pour coopérer avec les orifices des compartiments, le piston étant un organe de fermeture aisé a manipuler.

Suivant une autre variante de réalisation du récipient suivant l'invention, le volume intérieur de celui-ci est divisé en au moins deux compartiments non communiquants, chacun des compartiments présentant un bec verseur, la poignée étant montée à rotation sur le récipient autour d'un axe situé sensiblement dans le plan passant par une des faces de la cloison séparant le récipient en deux compartiments. Le choix d'une boisson à verser se fait ainsi par simple rotation de la poignée par rapport au récipient.

L'invention sera maintenant décrite plus en détail à l'aide des dessins donnés à titre d'exemples. Il va de soi que l'in vention n'est pas limitée aux exemples illustrés dans les dessins et que dans le cadre de l'invention différentes variantes sont possibles.

Dans les dessins :
La figure 1 est une vue en perspective d'une première forme de réalisation d'un récipient à deux compartiments, suivant l'invention, et qui comporte des organes de fermeture en forme de spatule.
La figure 2 est une vue en coupe suivant la ligne II-II de la figure 1.
La figure 3 est une vue explosée partielle, en perspective, montrant un récipient à deux compartiments, dont les moyens d'obturation des orifices susdits sont constitués par des pistons.
La figure 4 est une vue en perspective d'un récipient à trois compartiments avec obturation des orifices précités par un système à piston.
La figure 5 est une vue en élévation et en coupe d'une deuxième variante du récipient à deux compartiments suivant l'invention.
La figure 6 est une vue en perspective illustrant une troisième forme de réalisation d'un récipient à deux compartiments, suivant l'invention, et qui comporte des organes de fermeture en forme de bouchon appliqué sur l'orifice du bec verseur.

Dans les différentes figures, les mêmes notations de référence désignent des éléments identiques ou analogues.

Le récipient 1, illustré à la figure 1, comporte un volume intérieur divisé, par une cloison médiane 3, en deux compartiments 2 non communiquants. Chacun de ces compartiments 2 comprend un orifice 4 qui débouche dans une chambre commune 12 qui communique avec un bec verseur 5 et qui est séparée des compartiments 2 du récipient par une cloison 10. Les orifices 4 sont obturables à l'aide de moyens qui comprennent deux spatules d'obturation 13 logées dans la chambre commune 12. Ces deux spatules 13 sont suspendues a une barrette 14 fixée à une des extrémités d'une tige 8, qui est montée dans une rainure 9 agencée au sommet de la cloison médiane 3. La tige 8 pénètre dans la chambre commune 12 par une ouverture 15, traverse le volume intérieur du récipient où elle est entièrement logée dans la rainure 9 susdite, de sorte qu'elle se trouve à l'abri des boissons. Les spatules 13 sont associées à la barrette 14 de manière à pouvoir facilement être démontées, ce qui facilite leur entretien. La tige 8, à son extrémité opposée à la barrette 14, est reliée à une manette 6 située, à l'extérieur du récipient 1, au-dessus de la poignée 7 de ce dernier. Cette manette 6, qui permet de commander les spatules 13, est située à proximité de la poignée 7. Il est donc possible de commander les spatules de la main qui porte le récipient. Avantageusement, la manette 6 est pourvue d'un ressort de rappel 20, tel qu'illustré à la figure 2, qui sert à maintenir les spatules 13 en regard des orifices 4 quand la manette 6 n'est pas actionnée, ce qui évite, lorsqu'aucune boisson n'est servie, la montée des boissons dans le bec verseur 5.

En exerçant une légère pression sur une des extrémités de la manette 6, celle-ci actionnera, par l'intermédiaire de la tige 8, la barrette 14 qui, à son tour, provoquera le déplacement de la spatule 13 et l'ouverture de l'orifice 4 correspondant pour permettre de servir la boisson sélectionnée. Une pression exercée sur l'autre extrémité de la manette 6 provoquera naturellement le déplacement de l'autre spatule et ainsi l'ouverture de l'autre orifice.

La paroi interne du couvercle 16 présente des saillies 17 qui coiffent la rainure 9 et qui servent à assurer l'indépendance et l'herméticité des compartiments 2, ainsi que l'herméticité de ladite rainure 9 et de la chambre commune 12. Le couvercle est relié au récipient à l'aide d'une articulation 18. Le récipient est également pourvu d'une saillie 19 permettant d'immobiliser le couvercle 16 et d'assurer ainsi une bonne fermeture du récipient.

Le récipient 1, à deux compartiments 2 et illustré à la figure 3, est pourvu de moyens d'obturation qui comportent une chambre 21 en forme de cylindre disposée au sommet de la cloison médiane 3 séparant les compartiments. Cette chambre 21 communique avec les compartiments du récipient et, à cette fin, est pourvue de deux orifices 25. Ladite chambre, qui débouche dans le bac verseur 22, est divisée hermétiquement en deux enceintes 24 par une cloison médiane 23 et chaque orifice 25 met en communication un des compartiments 2 avec une enceinte 24 correspondante de la chambre 21. Deux pistons indépendants 26 sont prévus pour coulisser dans les deux enceintes 24 formées dans le cylindre 21, afin de permettre l'obturation des ouvertures 25. Chaque piston 26 est muni d'une tige de commande 26′ qui permet de le faire coulisser dans l'enceinte 24 correspondante pour dégager ou fermer l'orifice 25 présenté par cette enceinte.

Supposons que l'on veuille servir du thé se trouvant dans l'un des compartiments 2 du récipient. On actionne alors, à l'aide de sa tige 26′, le piston 26, qui sert à obturer le compartiment 2 dans lequel se trouve le thé, afin de dégager l'orifice 25 reliant l'enceinte 24 de la chambre 21 audit compartiment et ce, après avoir pris soin de vérifier si le piston servant à obturer l'autre enceinte communiquant avec l'autre compartiment 2 dans lequel se trouve par exemple du café, est bien engagé dans cette enceinte de façon à obturer l'orifice 25 de cette dernière. Lorsque l'on veut servir du café au lieu de thé, il suffit tout simplement de modifier la position des pistons 26. On peut aussi, suivant l'invention, relier les deux pistons 26 aux tiges 26′ de manière à ce que le mouvement d'ouverture d'un orifice 25 entraîne automatiquement la fermeture de l'autre orifice.

Au lieu des deux pistons semi-cylindriques illustrés à la figure 3, on pourrait utiliser un piston cylindrique ayant une partie creuse pourvue d'un orifice. L'on commanderait alors l'ouverture d'un compartiment par rotation du piston dans la chambre cylindrique 21 qui ne comporterait pas alors de cloison médiane.

Dans la forme de réalisation du récipient suivant l'invention, qui est montrée à la figure 4, celui-ci est divisé en trois compartiments 2, 2′ et 2˝ qui sont hermétiquement séparés les uns des autres par des cloisons radiales 3. Une chambre commune 28, qui est disposée à l'intérieur du récipient et placée dans une ligne médiane à la partie supérieure de celui-ci, débouche dans un bec verseur 22. Cette chambre commune 28, qui est cylindrique, est pourvue de trois orifices 25, qui forment chacun un passage entre un compartiment et la chambre commune. Un cylindre creux 29, qui est agencé pour coulisser dans la chambre commune 28, comporte également trois orifices 25 décalés l'un par rapport à l'autre et agencés pour coopérer avec les orifices 25 de la chambre 28. Une tige 29′ est fixée au cylindre 29 coaxialement à ce dernier et permet de faire tourner le cylindre 29, autour de son axe, dans la chambre commune. Grâce à cette rotation du cylindre 29 dans la chambre commune, on peut ouvrir sélectivement un des orifices 25 tout en gardant les deux autres fermés, de telle sorte que les boissons peuvent être servies séparément.

Il va de soi que l'on pourrait également diviser le volume intérieur en plus de trois compartiments. Il suffit, dans ce cas, de réaliser dans la chambre commune 28 et le cylindre creux 29 autant d'orifices 25 et 25′ qu'il y a de compartiments, tout en prenant soin que ces orifices soient toujours décalés l'un par rapport à l'autre afin de ne pas interférer l'un avec l'autre.

On pourrait aussi prévoir, suivant l'invention, de partager le bec verseur en au moins deux parties distinctes à l'aide d'une cloison. Dans ce cas, chacune des parties du bec verseur est reliée à un des orifices précités. Ainsi on évite que des gouttes de l'une des boissons qui adhéreraient aux parois du bec verseur viennent se mélanger à une autre boisson.

On peut aussi munir les orifices d'un filtre ou d'un tamis servant par exemple à retenir les pulpes du thé.

Dans la forme de réalisation du récipient suivant l'invention qui est illustrée à la figure 5, le volume intérieur du recipient 1 est divisé, en deux compartiments 2 non communiquants, par une cloison 3. Chacun des compartiments 2 présente un bec verseur 22. Dans l'exemple illustré ces becs verseurs 22 sont diamétralement opposés. Le récipient est pourvu d'une poignée 7, présentant un pivot 30, qui est montée à rotation autour d'un axe vertical situé sensiblement dans le plan passant par une des faces de la cloison 3 séparant le récipient en compartiments. La poignée 7, qui de préférence est en forme d'anse, est montée sur un couvercle 16 qui ne recouvre pas entièrement le volume intérieur du récipient et laisse ainsi un dégagement autour des becs verseurs. Pour servir une des boissons contenues dans un des compartiments du récipient, il suffit de faire tourner le récipient autour de la poignée.

La figure 6 est une vue en perspective d'une troisième forme de réalisation d'un récipient à deux compartiments, suivant l'invention. Tout comme le récipient illustré à la figure 1, le récipient 1 illustré à la figure 6 comporte une cloison médiane 3, qui divise le volume intérieur en deux compartiments 2. Chaque compartiment 2 comporte un orifice 4 qui débouche dans un compartiment 2′ du bec verseur 5, qui est lui-même divisé en ces deux compartiments 2′ par une cloison médiane 3′. L'orifice du bec verseur 5 est garni d'un bouchon 32 monté sur une tige 8 logée dans une rainure 9 et pourvue, à l'opposé du bouchon, d'une manette de commande 6 disposée au-dessus de la poignée 7 du récipient et agencée pour pouvoir faire tourner la tige autour de son axe, suivant la flèche 6′. Le bouchon 32 est constitué de deux parties 32A et 32B agencées pour obturer chacune un des compartiments 2′ du bec verseur 5. Le bouchon est par exemple formé d'un clapet 32 fixé sur la tige 8. Lorsqu'on appuie, par exemple, sur le côté droit de la manette 6, suivant la flèche 6′ et comme montré au dessin, la partie droite obture le compartiment de droite 2′ du bec verseur et ouvre le compartiment 2′ de gauche du bec verseur permettant ainsi de verser la boisson se trouvant dans le compartiment gauche 2 du récipient, alors que le compartiment de droite reste fermé.

Selon une autre variante d'un récipient suivant l'invention et non illustré aux dessins, les deux orifices d'évacuation sont situés sur la paroi supérieure du couvercle. Le système d'ouverture-fermeture est placé à l'extérieur du récipient, il est formé par deux lames dont chacune est apposée sur un orifice d'évacuation. La position de ces lames permet un mouvement de translation en va-et-vient, tout en assurant la fermeture des orifices. L'actionnement desdites lames peut s'effectuer soit par une manette de commande, soit par l'intermédiaire de bouton placé à l'extrémité de chaque lame.

Il doit être entendu que l'invention n'est nullement limitée aux formes de réalisation décrites et que bien des modifications peuvent être apportées à ces dernières sans sortir du cadre du présent brevet.

C'est ainsi que les moyens d'obturation et/ou leur commande peuvent être incorporés soit dans le récipient, soit dans le couvercle, ce dernier étant avantageusement amovible. En ce qui concerne la forme de réalisation illustrée à la figure 6, le bouchon 32 sera plan ou en forme de dièdre suivant la configuration de l'orifice du bec verseur 5.

## Revendications

1. Récipient (1) pour liquides, en particulier des boissons, délimitant un volume intérieur et comportant un bec verseur (5) et une poignée (7) pour sa manipulation, caractérisé en ce que le volume intérieur du récipient est divisé en au moins deux compartiments (2) non communiquants, chacun de ces compartiments comprenant un orifice (4) pourvu de moyens d'obturation (13, 26, 29), cet orifice donnant accès au bec verseur.

2. Récipient suivant la revendication 1, caractérisé en ce que les orifices (4) des compartiments (2) débouchent dans une chambre (12, 21) commune.

3. Récipient suivant la revendication 1, caractérisé en ce que chacun des orifices (4) des compartiments (2) débouche dans une chambre séparée (27, 28).

4. Récipient suivant l'une quelconque des revendications 1 à 3, caractérisé en ce que les moyens d'obturation (13, 26, 29) comprennent une manette (6) de commande disposée à proximité de la poignée (7) du récipient.

5. Récipient suivant la revendication 4, caractérisé en ce que la manette (6) de commande est pourvue d'un ressort de rappel (20) agencé pour fermer automatiquement l'orifice (4) concerné lorsqu'un effort n'est pas exercé sur ladite manette.

6. Récipient suivant l'une quelconque des revendications 1 à 3, caractérisé en ce que les moyens d'obturation comportent, pour chaque compartiment (2), un organe de fermeture en forme de spatule (13), ces organes etant associés à la manette (6) susdite afin d'être commandés alternativement par cette dernière.

7. Récipient suivant l'une quelconque des revendications 1 à 5, caractérisé en ce que le bec verseur communique avec une chambre cylindrique (21), au moins un piston (26, 29) étant agencé dans cette chambre pour coopérer avec les orifices (4) des compartiments.

8. Récipient suivant la revendication 7, caractérisé en ce que le piston (29) est creux et présente au moins un orifice (25) coopérant avec les orifices (14) des compartiments (2).

9. Récipient suivant la revendication 7, caractérisé en ce que la chambre cylindrique (21) susdite présente une cloison diamétrale interne (23) afin de délimiter deux enceintes séparées et, dans chaque enceinte, débouche un orifice (25) d'un compartiment (4), un piston (26) étant prévu dans chaque enceinte pour coopérer avec cet orifice.

10. Récipient suivant la revendication 1, caractérisé en ce que le bec verseur (5) est divisé en autant de compartiments (2) que le volume intérieur et que chaque compartiment (2′) du bec verseur (5) communique, par un orifice (4), avec un compartiment (2) du volume intérieur, l'orifice du bec verseur (5) étant pourvu d'un bouchon (32) mobile munie de moyens de commande (6, 8) agencés pour ouvrir un des compartiments (2′) du bec verseur (5) tout en maintenant les autres compartiments (2′) fermés.

11. Récipient pour liquides, en particulier des boissons délimitant un volume intérieur et une poignée (7) pour sa manipulation, caractérisé en ce que le volume intérieur susdit est divisé en au moins deux compartiments (2) non communiquants, chacun des compartiments présentant un bec verseur (22), la poignée (7) étant montée à rotation sur le récipient autour d'un axe situé sensiblement dans le plan passant par une des faces de la cloison (3) séparant le récipient en compartiments.
